# NEUE EUROPÄISCHE PATENTSCHRIFT

(11) **EP 0 024 577 B2**
(45) Veröffentlichungstag und Bekanntmachung des Hinweises auf die Entscheidung über den Einspruch: **11.01.1989**
(45) Hinweis auf die Patenterteilung: 30.03.1983
(21) Anmeldenummer: 80104559.2
(22) Anmeldetag: 01.08.1980
(51) Int. Cl.: B24C 3/26

(54) **Fliess-Schwenktrommel für das kontinuierliche Strahlen von Werkstücken**
Oscillating drum for continuous blast cleaning of workpieces
Tambour oscillant pour le traitement continu de pièces au jet abrasif

(30) Priorität: 16.08.1979 DE 7923277 U
(43) Veröffentlichungstag der Anmeldung: 11.03.1981
(73) Patentinhaber: Maschinen- und Werkzeugfabrik Kabel Vogel & Schemmann AG., D-5800 Hagen (DE)
(72) Erfinder: Wodausch, Hans-Georg, Ing.-grad., D-5322 Sprockhövel (DE)
(74) Vertreter: Dörner, Lothar, Dipl.-Ing.

(56) Entgegenhaltungen:
- DD-A- 34 667
- DD-A- 109 334
- DE-A- 2 424 086
- DE-U- 7 923 277
- US-A- 2 116 160
- US-A- 2 440 819
- "Materialflussgerechte Drehtrommelstrahlmaschinen" aus "Maschinenmarkt" Jg.74 (1968) Nr.74 S.1445/1446

## Beschreibung

Die Erfindung bezieht sich auf eine Fließ-Schwenktrommel, die mit einer oberen Mantelöffnung versehen, in Längsrichtung geneigt und um ihre Achse schwenkbar gelagert ist, für das kontinuierliche Strahlen von die Trommel in Längsrichtung durchwandernden Werkstucken mit Hilfe von Schleuderrädern.

Eine solche Fließ-Schwenktrommel, wie sie beispielsweise aus der DE-A1-24 24 086 bekannt ist, wird während des Strahlvorgangs ständig zwischen zwei Grenzlagen geschwenkt. Dabei sollen die die Fließ-Schwenktrommel durchwandernden Werkstücke nicht nur in Längsrichtung entlang der Trommel gleiten, sondern auch sich um sich selbst drehen, « überschlagen •, damit sie an ihrer gesamten Oberfläche von dem Strahlmittel getroffen werden, welches von den Schleuderrädern durch die Mantelöffnung in die Trommel abgestrahlt wird. Die Praxis zeigt, daß dieses Drehen um sich selbst nicht bei allen Werkstücken in dem gewünschten Maß erfolgt.

Aus der DD-A-34668 ist eine Putzmaschine zum Bestrahlen von Werkstücken bekannt. Als Behältnis, in dem der Putzvorgang ausgeführt wird, ist eine Schwingmulde vorgesehen, die an den Stirnseiten verschlossen ist und innen auf dem Mantel Mitnehmerleisten aufweist. Ein Antrieb erzeugt eine quer zur Längsachse hin- und hergehende Bewegung der Mulde, wobei das Verhältnis der Hin- und Rücklaufzeit etwa 1 : 5 beträgt. Die Werkstücke sollen bei der langsamen Bewegung mitgenommen, bei der schnellen Rückwärtsbewegung an ihrem Ort bleiben. Die Werkstücke sollen folglich bei der Muldenbewegung eine laufende Bewegung quer zur Längsachse der Mulde ausführen, sich nach einer bestimmten Schwenkbewegung überschlagen und in die Mulde zurückfallen. Von oben her werden die Werkstücke durch eine Strahlmittel, z. B. mittels eines Schleuderrads, bestrahlt.

Die Erfindung, wie sie in den Patentansprüchen gekennzeichnet ist, löst die Aufgabe, unter Anwendung 'des von der Putzmaschine bekannten Prinzips der Verwendung von Mitnehmerleisten eine Fließ-Schwenktrommel der eingangs genannten Art mit einer Vorrichtung auszustatten, die das Drehen der in der Trommel befindlichen Werkstücke um sich selbst zwangsläufig herbeiführt.

Bei der Erfindung können die innen an dem Trommelmantel während seiner Schwenkbewegung in Axial- und in Umfangsrichtung gleitenden Werkstücke in Umfangsrichtung nur so weit gleiten, bis sie an die Wendestufe gelangen. In der Wendestufe werden die Werkstücke zunächst länger gehalten als es dem Schwenkwinkel des Trommelmantels entspricht, insbesondere an der steilen Schenkelfläche ; bis bei weiterem Vergrößern des Schwenkwinkels das Überschlagen der Werkstücke erfolgt, welche dann mit einer anderen Fläche innen an der Schwenktrommel anliegen. Der Teil der Werkstückoberfläche, der der Öffnung im Mantel und damit den Schleuderrädern zugewandt ist und gestrahlt wird, ändert sich an der Wendestufe spätestens bei jeder zweiten Schwenkung der Fließ-Schwenktrommel.

Im folgenden wird die Erfindung anhand von lediglich einen Ausführungsweg darstellenden Zeichnungen näher erläutert. Es zeigt
Figur 1 einen Längsschnitt durch eine Fließ-Schwenktrommel entlang der Schnittlinie C-D in Fig. 2 und
Figur 2 einen Querschnitt durch die in Fig. 1 dargestellte Fließ-Schwenktrommel entlang der Schnittlinie A-B.

Die in den Figuren dargestellte Fließ-Schwenktrommel weist in Längsrichtung eine Einlauftrommer 1, daran anschließend eine Strahltrommel 2 und wiederum daran anschließend eine Strahltrommel 2 und wiederum daran anschließend eine Siebtrommel 3 auf. Die Fließ-Schwenktrommel ist - was in der Zeichnung nicht dargestellt ist - in Längsrichtung geneigt, so daß Werkstücke beim Schwenken der Fließ-Schwenktrommel auf natürliche Weise vom Eingang der Einlauftrommel 1 bis zum Ausgang der Siebtrommel 3 gefördert werden. Die Einlauftrommel 1 ist zur Aufgabeseite hin nach Art eines Trichters 4 verengt. An der der Strahltrommel 2 zugewandten Stirnseite weist die Einlauftrommel 1 einen Flanschring 5 auf. Auch die Siebtrommel 3 weist auf der der Strahltrommel 2 zugewandten Stirnseite einen Flanschring 6 auf ; daran anschließend zur Auslaufseite hin einen Stützring 7. Der Boden der Siebtrommel 3 ist zum überwiegenden Teil nach Art eines Siebs 8 ausgebildet.

An jeder Stirnseite der Strahltrommel 2 ist außen an ihrem Mantel 10 ein Laufring 11 vorgesehen. Der Laufring 11 an der einen Stirnseite ist mit dem Flanschring 5 der Einlauftrommel 1, der an der anderen Stirnseite mit dem Flanschring 6 die Siebtrommel 3 sowie dem zugehörigen Stützring 7 mittels Schraubenbolzen 12 verschraubt. Der Boden der Strahltrommel 2 ist mit Längsdurchbrüchen 13 versehen. Im oberen Teil der Strahltrommel 2 ist in dem Mantel 10 eine Mantelöffnung 14 freigelassen, durch die von Schleuderrädern austretende Strahlmittel auf die in der Strahltrommel 2 transportierten, geschwenkten und gewendeten Werkstücke treffen. Seitlich ist die Mantelöffnung 14 im Bereich ihrer beiden Seitenkanten durch je einen I-Träger 15 verstärkt. Andere Verstärkungen sind möglich.

Der Mantel 10 ist auf seiner der Mantelöffnung 14 gegenüberliegenden Seite mit einer Wendestufe 16 versehen. Die Wendestufe 16 erstreckt sich im Ausfürungsbeispiel zwischen den Innenflächen der Laufringe 11. Sie kann sich über die gesamte Länge der Strahltrommel 2 erstrecken. Maßgebend ist, daß beim Schwenken der Strahltrommel 2 an die Wendestufe gelangende Werkstücke bei Vergrößerung des Schwenkwinkels nicht einfach entlang der Innenfläche des Mantels 10 weiterrutschen, sondern sich überschlagen,'so daß ein anderer Teil ihrer Oberfläche der Mantelöffnung 14 zugewandt ist, was gleichmäßiges Bestrahlen der Werkstücke gewährleistet. Die Wendestufe 16 ist im Ausführungsbeispiel als in den Mantel 10 nach außen gedrückte im wesentlichen V-förmige Rinne ausgebildet. Die eine Schenkelfläche 17 der Wendestufe 16 geht tangential in den Mantel 10 über ; die andere Schenkelfläche 18, die zu der ersten Schenkelfläche 17 im wesentlichen senkrecht steht, geht mit einem Knick in den Mantel über.

## Patentansprüche

1. Fließ-Schwenktrommel, die mit einer oberen Mantelöffnung (14) versehen, in Längsrichtung geneigt und um ihre Achse schwenkbar gelagert ist, für. das kontinuierliche Strahlen von die Trommel in Längsrichtung durchwandernden Werkstücken mit Hilfe von Schleuderrädern, dadurch gekennzeichnet, daß der Mantel (10) seiner Mantelöffnung (14) gegenüberliegend mit einer über die Mantellänge sich erstreckenden Wendestufe (16) versehen ist, die als in den Mantel (10) nach außen gedrückte im wesentlichen V-förmige Rinne ausgebildet ist, deren eine Schenkelfläche (17) tangential in den Mantel (10) und deren andere zu der ersten im wesentlichen senkrechte Schenkelfläche (18) mit einem Knick in den Mantel (10) übergeht.

2. Fließ-Schwenktrommel nach Anspruch 1, da-" durch gekennzeichnet, daß der Knick am Übergang von der zweiten Schenkelfläche'(18) in den Mantel (10) in der Längs-Symmetrieebene des Mantels angeordnet ist.

## Claims

1. A continuous pivot drum, which is provided with an upper jacket opening (14), is inclined in the longitudinal direction and is pivotably mounted about its axis, for the continuous radiation of workpieces passing through the drum in the longitudinal direction using fan blowers, characterised in that the jacket (10) is provided opposite ist jacket opening (14) with a turning stage (16) extending over the length of the jacket, which stage is formed as a substantially V-shaped channel which is externally pressed into the jacket (10), the surface of one of whose arms (17) passes tangentially into the jacket (10) and the other of whose arm surfaces (18), substantially perpendicular to the former, passes into the jacket (10) with a bend.

2. A continuous pivot drum as claimed in claim 1, characterised in that the bend at the passage of the second arm surface (18) into the jacket (10) is disposed in the longitudinal plane of symmetry of the jacket.

## Revendications

1. Tambour pivotant en continu, muni d'une ouverture (14) à la partie supérieure de son enveloppe, incliné par rapport à l'horizontale et pivotant autour de son axe, pour le sablage continu par turbines de grenaillage des pièces d'usinage qui le traversent dans le sens de la longueur, caractérisé en ce que l'enveloppe (10) est pourvue, sur le côté opposé à l'ouverture (14), d'une zone de renversement (16), s'étendant sur toute la longueur de l'enveloppe et conçue en forme de V, repoussé dans l'enveloppe (10) vers l'extérieur, dont le premier côté (17) est tangent à l'enveloppe (10) et le second (18), perpendiculaire au premier, forme un coude avec cette dernière (10).

2. Tambour pivotant en continu selon la revendication 1, caractérisé en ce que le coude formé par le second côté du V (18) avec l'enveloppe (10) est situé dans le plan de symétrie longitudinal de cette dernière.
